# FASCICULE DE BREVET EUROPEEN

(11) **EP 1 318 075 B1**
(45) Date de publication et mention de la délivrance du brevet: **19.07.2006**
(21) Numéro de dépôt: 01390011.3
(22) Date de dépôt: 07.12.2001
(51) Int. Cl.: B65B 25/04

(54) **Procédé et dispositif de calibrage et de conditionnement de fruits à faible temps de conservation**
Verfahren und Vorrichtung zum Kalibrieren und Konditionieren von Früchten mit kurzzeitiger Konservierung
Method and apparatus for calibrating and conditioning fruit with short term preservation

(43) Date de publication de la demande: 11.06.2003
(73) Titulaire: MATERIEL POUR L'ARBORICULTURE FRUITIERE (M.A.F.) S.A., F-82000 Montauban (FR)
(72) Inventeur: Blanc, Philippe, 82000 Montauban (FR)
(74) Mandataire: Cabinet BARRE LAFORGUE & associés

(56) Documents cités:
- WO-A-94/20230
- FR-A- 2 211 920
- FR-A- 2 372 734

## Description

L'invention concerne un procédé et un dispositif de calibrage et de conditionnement de fruits à faible temps de conservation, dits "fruits d'été" tels que notamment les pêches, les abricots, les brugnons, les nectarines... Regarder par ex. le document WO-A-94/20230.

A l'heure actuelle, de tels fruits, après un éventuel passage de courte durée dans une chambre frigorifique, sont pris rapidement dans l'état de la cueillette, calibrés selon des critères de tri classiques puis directement conditionnés dans des emballages de commercialisation (cagette à alvéoles, panier, barquette...).

Selon ce mode de travail, le producteur est obligé de connaître sa commande lorsqu'il lance un cycle de travail. En effet, chaque client a des exigences particulières concernant les emballages, notamment le type d'emballage voulu, la publicité à apposer sur cet emballage, la couleur des alvéoles...

Par conséquent, le producteur est soumis à deux contraintes, à savoir l'obligation de cueillir les fruits parvenus à maturité et l'obligation de satisfaire les commandes des clients, et a pour seule possibilité pour satisfaire à ces contraintes, de jouer sur le stockage des fruits dans le conditionnement, à savoir des caisses, remplies dans les vergers lors de la cueillette desdits fruits. Or, un tel conditionnement s'avère inapproprié pour permettre une conservation durable des fruits du fait que ces fruits sont disposés en vrac dans des caisses ordinaires non prévues pour protéger les fruits. De plus, si des fruits sont cueillis malades, cette maladie peut être transmise aux autres fruits en contact avec les fruits malades. Enfin, si des fruits s'avèrent trop mûrs, ils peuvent commencer à se décomposer et transmettre la pourriture aux autres fruits.

De ce fait, la marge de manoeuvre offerte aux producteurs est très réduite, et la gestion de la récolte et de la commercialisation des fruits d'été s'avère très délicate et conduit fréquemment à des pertes non négligeables de chiffre d'affaires.

Un autre problème se pose également, à l'heure actuelle, aux producteurs lorsque les clients, de plus en plus nombreux, exigent des conditionnements contenant un poids minimal net de fruits. En effet, il n'existe pas actuellement de solution pour évaluer de façon précise le poids exact des fruits introduits dans un conditionnement, et la seule possibilité offerte consiste à se ménager une marge de sécurité, en terme pondéral, permettant de garantir l'obtention systématique du poids net minimal requis. Toutefois, une telle marge de sécurité constitue un manque à gagner non négligeable pouvant correspondre à l'équivalent de 5% à 10% de la production.

La présente invention vise à pallier les inconvénients précités de la technique traditionnelle de calibrage et de conditionnement des fruits d'été et a pour premier objectif de fournir un procédé et un dispositif aptes à fournir aux producteurs une importante flexibilité de gestion de sa production sans risque de dommages concernant cette production.

Un autre objectif de l'invention est de fournir un dispositif ne requérant qu'une main-d'oeuvre très réduite.

Un autre objectif de l'invention est de fournir un dispositif permettant d'approcher au plus près par le haut les poids nets minimaux de fruits requis dans les conditionnements.

Un autre objectif de l'invention est de fournir un dispositif permettant d'assurer la traçabilité des fruits commercialisés.

Un autre objectif de l'invention est de fournir un dispositif conduisant à faciliter l'opération d'étiquetage des fruits.

A cet effet, l'invention vise, en premier lieu, un procédé de calibrage et de conditionnement de fruits selon lequel :
- on effectue un pré-calibrage dimensionnel de détermination du calibre, pondéral et qualitatif des fruits,
- on évacue les fruits pré-calibrés au niveau de sorties dédiées chacune à un calibre donné,
- on transfère de façon automatisée, au niveau de chaque sortie, les fruits dans des plateaux dotés d'alvéoles ménagées selon un rangement organisé, aptes à loger chacune un fruit de façon individualisée, chacune desdites alvéoles présentant des dimensions conjuguées des dimensions moyennes des fruits du calibre correspondant,
- on empile les plateaux alvéolés de façon à former des piles constituées d'un nombre de plateaux déterminés,
- on transporte les piles de plateaux dans une chambre frigorifique dotée de moyens automatisés de prise en charge, de stockage desdites piles en des emplacements libres et de déstockage et de sortie de ces piles, et des moyens de gestion de ladite chambre frigorifique aptes à identifier et mémoriser l'emplacement et le contenu de chaque pile de plateaux,
- et, lors de chaque commande de conditionnement, on ressort de la chambre frigorifique le nombre de piles de plateaux nécessaires à la réalisation de cette commande et remplis de fruits du calibre désiré, on désempile lesdits plateaux, et on convoie ces derniers vers au moins un poste de conditionnement dans lequel les fruits sont transférés dans les conditionnements adéquats.

Selon l'invention, les fruits venus bruts des vergers sont immédiatement calibrés avant d'être transférés sur des plateaux alvéolés dans lesquels ils sont individualisés et donc non susceptibles de s'endommager, puis d'être stockés dans une chambre frigorifique tampon automatisée dotée de moyens de gestion permettant d'identifier les piles de plateaux et l'emplacement de ces piles de plateaux.

Selon ce procédé, les opérations de conditionnement des fruits peuvent être différées par rapport aux opérations de pré-calibrage de ces fruits, offrant ainsi une grande flexibilité commerciale aux producteurs qui peuvent notamment satisfaire quasi-instantanément à toute commande émanant d'un client. De plus, le nombre requis de manipulations des fruits s'avère identique à celui requis par la technique actuelle du fait que la majorité des opérations consiste à manipuler les plateaux sur lesquels les fruits sont individualisés et non susceptibles d'être endommagés. De ce fait, le procédé selon l'invention remplit l'objectif visé sans introduire de risques supplémentaires d'endommagement des fruits, par rapport à la technique actuelle.

Selon un mode de mise en oeuvre avantageux, et au niveau de chaque sortie, on ordonne les fruits en file indienne selon plusieurs rangées parallèles, et on transfère lesdits fruits dans des plateaux dotés de rangées parallèles d'alvéoles.

De plus, de façon avantageuse, et au niveau de chaque sortie, on délivre les fruits vers une bande sans fin transportant lesdits fruits vers un dispositif de transfert apte à les aligner selon des rangées parallèles, et on convoie les plateaux sur une ligne de convoyage disposée immédiatement en dessous de la bande sans fin et dont le défilement est asservi au dispositif de transfert.

Selon un autre mode de mise en oeuvre avantageux visant à permettre l'obtention d'un poids net minimal de fruits dans chaque conditionnement :
- lors du pré-calibrage, on effectue un tri pondéral consistant, pour chaque calibre de fruits, à subdiviser les fruits dudit calibre en un nombre de sous-classes prédéterminé présentant des tranches de poids différents,
- on évacue les fruits des différentes sous-classes des différents calibres au niveau de sorties différentes chacune dédiée à une desdites sous-classes, de façon à former des piles de plateaux contenant des fruits de poids homogènes d'une sous-classe d'un calibre,
- et lors d'une commande de conditionnement de fruits d'un calibre donné, on calcule dans une phase préalable, à partir des poids moyens des fruits des sous-classes de ce calibre, la combinaison de fruits susceptible d'approcher le plus près possible par le haut le poids net minimal requis, on convoie vers chaque poste de conditionnement des piles de plateaux adaptés pour permettre de réaliser cette combinaison, et on transmet à chaque poste de conditionnement les informations relatives à la combinaison à réaliser.

Le fait de pouvoir panacher, lors du conditionnement, des fruits d'un même calibre mais présentant des tranches de poids différentes, autorisé notamment, grâce au stockage-tampon des piles de plateaux dans une chambre frigorifique, permet de former des combinaisons de fruits dans chaque conditionnement qui garantissent l'obtention avec une marge de sécurité restreinte de façon optimisée, du poids net minimal.

A des fins de simplification, et de façon avantageuse, le calcul de la combinaison de fruits susceptible de fournir le poids net minimal requis est adapté pour que cette combinaison se compose de fruits appartenant à une seule sous-classe ou à deux sous-classes différentes.

Par ailleurs, on pèse avantageusement chaque conditionnement une fois ce dernier rempli, de façon à vérifier la conformité de ce dernier avec les exigences de poids minimal requis.

Une telle opération de pesage permet en premier lieu d'écarter les conditionnements ne satisfaisant pas les exigences de poids minimal requis.

De plus, de façon avantageuse, on reboucle les informations obtenues lors de la pesée des conditionnements vers chaque poste de conditionnement, de façon à commander une modification éventuelle de la combinaison de fruits sélectionnée pour obtenir le poids net minimal requis.

Un tel rebouclage permet, en effet, de corriger de façon quasi-instantanée les dérives éventuelles de poids constatées tant à la hausse qu'à la baisse.

En outre, de façon avantageuse, on reboucle les informations obtenues lors de la pesée des conditionnements vers les moyens de gestion de la chambre frigorifique, de façon à permettre, à partir de tables de corrélation, de corriger les données de poids relatives aux fruits stockés dans ladite chambre frigorifique.

Ce second rebouclage permet de s'affranchir des variations de poids des fruits durant leur période de stockage, par dessiccation ...., et ainsi d'avoir des informations de poids mémorisées collant le plus près possible aux poids réels des fruits stockés.

Par ailleurs, on procède avantageusement en amont de chaque poste de conditionnement, à un contrôle manuel du contenu des plateaux approvisionnés vers ledit poste de conditionnement.

Un tel contrôle manuel permet de remplir les éventuelles alvéoles vides des plateaux, le remplacement éventuel de fruits endommagés, de positionner les fruits de façon qu'ils présentent une face apparente homogène...

Ce contrôle manuel permet, en outre, d'orienter les fruits de façon à permettre de façon avantageuse un remplissage robotisé des conditionnements qui conduit à réduire de façon notable la main-d'oeuvre requise.

En vue de faciliter les manipulations des fruits dans les alvéoles, on utilise en outre avantageusement des plateaux présentant des alvéoles en forme des coupes de sphéricité plus importante que celle du diamètre moyen des fruits du calibre correspondant auxdites alvéoles.

Ce contrôle manuel autorise également à procéder ensuite à l'étiquetage des fruits logés dans les alvéoles des plateaux, en aval dudit contrôle manuel. Cette opération d'étiquetage s'avère en effet plus aisée que celle consistant à étiqueter les fruits dans les conditionnements à alvéoles du fait notamment de l'absence d'obstacles sur le pourtour des fruits.

Selon un autre mode de mise en oeuvre avantageux visant à faciliter la robotisation du conditionnement, et pour chaque poste de conditionnement, on approvisionne les conditionnements dans une glissière prolongée par une ligne de convoyage d'indexation de la position desdits conditionnements, et on convoie les plateaux sur deux lignes de convoyage situées de part et d'autre de la ligne de convoyage d'approvisionnement en conditionnements, sensiblement au même niveau que cette dernière.

Par ailleurs, à des fins d'économie et d'hygiène, on utilise avantageusement des plateaux alvéolés gerbables et lavables évacués, en aval de chaque poste de conditionnement, sur un collecteur adapté pour transporter lesdits plateaux en vue de leur lavage et de leur réutilisation.

Selon un autre mode de mise en oeuvre avantageux, on équipe chaque plateau alvéolé d'un badge auto-activable intégrant un code affecté audit plateau. De plus, les moyens de gestion de la chambre frigorifique sont adaptés pour associer à ce badge, dans une base de données centralisée, des données relatives aux fruits transportés par ces plateaux en vue d'assurer la traçabilité de ces derniers, et de permettre la gestion du stockage à l'intérieur de ladite chambre frigorifique.

Il est à noter que la traçabilité des fruits (date de cueillette, verger d'origine...) peut être transcrite sur le conditionnement par tout moyen connu en soi tel qu'imprimante et donc suivre les produits jusque sur leur lieu de vente.

L'invention s'étend à un dispositif de pré-calibrage et de conditionnement comprenant :
- au moins une ligne de pré-calibrage dotée de moyens de tri dimensionnel de détermination du calibre, pondéral et qualitatif des fruits, chaque ligne de convoyage comportant des sorties d'évacuation des fruits, chacune dédiée à un calibre donné,
- des moyens de transfert automatisés des fruits pré-calibrés aptes, au niveau de chaque sortie, à déposer lesdits fruits de façon individualisée, dans des alvéoles ménagées selon un rangement organisé, de plateaux alvéolés, lesdites alvéoles présentant des dimensions conjuguées des dimensions moyennes du calibre des fruits correspondant,
- pour chaque sortie, des moyens d'empilage des plateaux alvéolés remplis de fruits délivrés au niveau de ladite sortie.
- des moyens de transfert des piles de plateaux dans une chambre frigorifique dotée de moyens automatisés de prise en charge, de stockage et de déstockage desdites piles de plateaux, et des moyens de gestion des mouvements et du stockage à l'intérieur de ladite chambre frigorifique,
- des moyens de transfert des piles de plateaux déstockés par les moyens automatisés, lors d'une commande de conditionnement générée par les moyens de gestion, comportant au moins un dépileur et adaptés pour transporter les plateaux dépilés vers au moins un poste de conditionnement,
- et des moyens d'approvisionnement en conditionnements de chaque poste de conditionnement.

De plus, de façon avantageuse, chaque plateau comporte une pluralité de rangées longitudinales parallèles d'alvéoles, les moyens de transfert automatisés des fruits dans lesdits plateaux comprenant, pour chaque sortie, une bande sans fin, sur laquelle sont évacués lesdits fruits, de transport de ces derniers vers un dispositif de transfert apte à les ordonner en file indienne selon des rangées parallèles en nombre équivalent au nombre de rangées des plateaux.

Selon un mode de réalisation avantageux, le dispositif comprend des moyens d'approvisionnement des plateaux comportant, pour chaque sortie de la ligne de pré-calibrage, une ligne de convoyage de transport desdits plateaux jusqu'aux moyens d'empilage s'étendant immédiatement en dessous de la bande sans fin de transport des fruits, et des moyens d'asservissement du fonctionnement de cette ligne de convoyage et du dispositif de transfert correspondant aptes à permettre de déposer une ligne de fruits dans chaque ligne d'alvéoles des plateaux.

De plus, de façon avantageuse, les moyens d'approvisionnement en plateaux comportent un magasin de stockage renfermant des piles de plateaux correspondant aux différents calibres de fruits, au moins un chariot baladeur apte à transférer les piles de plateaux en amont des lignes de convoyage, et pour chacune desdites lignes de convoyage, un dépileur d'alimentation de cette dernière

Par ailleurs, et en vue d'assurer l'obtention de conditionnements contenant un poids net minimal de fruits, et de façon avantageuse :
- chaque ligne de pré-calibrage est adaptée pour effectuer un tri pondéral consistant, pour chaque calibre de fruits à subdiviser les fruits dudit calibre en un nombre de sous-classes prédéterminé présentant des tranches de poids différents, ladite ligne de pré-calibrage présentant un nombre de sorties au moins égal au nombre de calibres que multiplie le nombre des sous-classes, chacune dédiée à une desdites sous-classes,
- les moyens de gestion de la chambre frigorifique sont programmés, lors d'une commande de conditionnement de fruits d'un calibre donné, pour calculer dans une phase préalable, à partir du poids moyen des fruits des sous-classes dudit calibre, la combinaison de fruits susceptible d'approcher le plus près possible par le haut un poids net minimal requis, pour commander le transfert vers au moins un poste de conditionnement de plateaux de fruits correspondant à cette combinaison, et transmettre à ce poste de conditionnement des informations relatives à ladite combinaison.

De plus, à des fins de simplicité, et de façon avantageuse, les moyens de gestion de la chambre frigorifique sont programmés pour que le calcul de la combinaison susceptible de fournir un poids net minimal requis aboutisse à une combinaison formée de fruits appartenant à une seule sous-classe ou à deux sous-classes du calibre désiré, les moyens de transfert des piles de plateaux déstockées étant adaptés pour délivrer simultanément deux séries de plateaux vers chaque poste de conditionnement.

Par ailleurs, selon un autre mode de réalisation avantageux, les moyens automatisés de prise en charge, stockage et déstockage des piles de plateaux dans la chambre frigorifique comprennent, d'une part, pour chaque pile de plateaux formée en amont de ladite chambre frigorifique, une ligne de convoyage pas à pas s'étendant entre l'entrée et la sortie de cette chambre frigorifique, et, d'autre part, des navettes adaptées pour se déplacer orthogonalement par rapport aux lignes de convoyage, et aptes à prendre en charge les piles de plateaux en vue de leur stockage, et redéposer lesdites piles de plateaux sur lesdites lignes de convoyage après déstockage, lors d'une commande de conditionnement

De plus, de façon avantageuse, les lignes de convoyage pas à pas sont disposées dans des tranchées au-dessus desquelles évoluent les navettes, les moyens de transfert des piles de plateaux comportant pour chacune desdites lignes de convoyage deux tables élévatrices disposées respectivement à l'entrée et à la sortie de la chambre frigorifique.

Le dispositif selon l'invention comprend par ailleurs avantageusement un poste de contrôle pondéral de pesage individuel des conditionnements remplis de fruits.

De plus, associé à ce poste de contrôle pondéral, et de façon avantageuse, ce dispositif comporte
- un système de rebouchage des informations obtenues lors de la pesée des conditionnements vers le poste de conditionnement correspondant apte à permettre de commander une modification éventuelle de la combinaison de fruits sélectionnée pour obtenir le poids minimal requis
- un système de rebouchage des informations obtenues lors de la pesée des conditionnements vers les moyens de gestion de la chambre frigorifique, aptes à permettre de corriger les données relatives au poids des fruits stockés.

Ce dispositif comprend par ailleurs avantageusement un poste de contrôle manuel des fruits disposés dans les plateaux, situé en sortie de la chambre frigorifique en amont de chaque poste de conditionnement.

Un tel poste de contrôle manuel permet notamment, de façon avantageuse, grâce à la possibilité d'orienter manuellement les fruits, de prévoir des postes de conditionnement comportant au moins un manipulateur robotisé du type à préhension par ventouses apte à assurer de façon automatisée le transfert de fruits des plateaux dans les conditionnements.

De plus, pour les mêmes raisons, il permet avantageusement de doter le dispositif d'un poste d'étiquetage automatisé disposé entre chaque poste de contrôle manuel et chaque poste de conditionnement.

Par ailleurs, selon un mode de réalisation avantageux, pour chaque poste de conditionnement
- les moyens d'approvisionnement en conditionnement comportent une glissière adaptée pour alimenter une ligne de convoyage apte à indexer la position des conditionnements au niveau du poste de conditionnement,
- les moyens de transfert des plateaux alvéolés dépilés en sortie de la chambre frigorifique comprennent deux lignes de convoyage situées de part et d'autre de la ligne de convoyage d'approvisionnement en conditionnements, sensiblement au même niveau que cette dernière.

Ce dispositif comprend, en outre, avantageusement en aval des postes de conditionnement, un collecteur de récupération des plateaux alvéolés vides et de transport de ces derniers en vue de leur lavage et de leur réutilisation.

Concernant ces plateaux, et de façon avantageuse, les alvéoles de chaque plateau présentent la forme de coupes de sphéricité plus importante que celle du diamètre moyen des fruits du calibre correspondant auxdites alvéoles, adaptée pour faciliter la manipulation de ces derniers.

De plus, ces plateaux sont avantageusement gerbables et comportent en sous-face des nervures longitudinales de hauteur supérieure à la profondeur des alvéoles, aptes à permettre de superposer lesdits plateaux.

Ces plateaux comprennent également avantageusement en sous-face des nervures transversales de raidissement, de hauteur inférieure à celle des nervures longitudinales.

Ces structures de nervures permettent d'assurer l'indéformabilité des plateaux tout en autorisant la ventilation, dans la chambre frigorifique, des fruits situés dans les piles de plateaux.

Par ailleurs, de façon avantageuse, les alvéoles de chaque rangée d'alvéoles sont accolées les unes aux autres, le pas des alvéoles et leur nombre par plateau étant adaptés pour qu'une alvéole jouxte chacune des extrémités dudit plateau. Ainsi, il n'existe aucune discontinuité entre les alvéoles d'extrémité de deux plateaux contigus aboutés longitudinalement, de sorte que le manipulateur robotisé peut saisir simultanément des fruits situés dans lesdits plateaux.

Chaque plateau comporte, en outre, avantageusement un badge électronique intégrant un code d'identification dudit plateau, et assurant la traçabilité des fruits transportés et la gestion du stockage dans la chambre frigorifique, grâce à une banque de données centralisée.

En dernier lieu, le dispositif comprend avantageusement des moyens d'alimentation automatisée en fruits de chaque ligne de pré-calibrage comportant
- une tour de dépalettisation de palettes de caisses remplies de fruits,
- une ligne de convoyage des caisses dépalettisées,
- un videur de caisses adapté pour déposer les fruits sur la ligne de pré-calibrage par retournement de ladite caisse,
- et un circuit de recyclage des caisses vides comportant des moyens de lavage, de retournement et de palettisation de ces dernières.

D'autres buts, caractéristiques et avantages de l'invention ressortiront de la description détaillée qui suit en référence aux dessins annexés qui en représentent à titre d'exemple non limitatif un mode de réalisation préférentiel. Sur ces dessins :
- les figures 1 à 4 sont des vues en plan schématiques formant, prises dans leur continuité, un synoptique général d'une unité de calibrage, stockage et conditionnement conforme à l'invention,
- les figures 5 et 6 représentent, prises dans leur continuité, cette unité vue schématiquement en coupe par un plan vertical A,
- la figure 7 est une coupe longitudinale par un plan vertical B d'un plateau alvéolé conforme à l'invention, abouté à un deuxième plateau représenté partiellement,
- la figure 8 est une vue de dessus de ce plateau alvéolé,
- la figure 9 est une coupe transversale par un plan vertical C de ce plateau alvéolé,
- et la figure 10 est une coupe longitudinale par un plan vertical B représentant deux plateaux alvéolés chargés de fruits et gerbes.

L'unité selon l'invention représentée aux figures 1 à 6 est adaptée pour réaliser le pré-calibrage de fruits venus bruts de vergers, le stockage intermédiaire des fruits pré-calibrés dans une chambre frigorifique, puis, à la demande, l'emballage de lots de fruits de calibres prédéterminés.

Cette unité comporte, en premier lieu, un ensemble de pré-calibrage représenté à la figure 1, se composant de deux unités strictement identiques fonctionnant en parallèle. Chacune de ces unités comprend, en premier lieu, un poste d'alimentation et de vidage comportant :
- un convoyeur à chaînes 1 continu sur lequel sont déposées des palettes 2 de caisses en plastique emboîtées les unes dans les autres et remplies de fruits provenant des vergers,
- une tour de dépalettisation 3 permettant de déposer sur un convoyeur plan chaque couche de palettes 2,
- un convoyeur à chaînes 4 sur lequel les caisses sont transportées en file indienne,
- un videur de caisses 5 adapté pour basculer les caisses d'un mouvement rotatif continu et régulé, de façon à déposer les fruits sur un convoyeur à bande, les caisses étant quant à elles soulevées pour être évacuées en partie supérieure, en position retournée.

Chaque unité comporte, en outre, un poste de recyclage des caisses vides comprenant :
- un convoyeur 6 d'évacuation des caisses disposées en position retournée,
- un poste 7 de lavage en continu des caisses vides,
- un retourneur 8 de caisses apte à redisposer ces dernières dans leur position normale,
- un convoyeur 9 adapté pour transporter les caisses vides vers une tour de palettisation 10 en sortie de laquelle les palettes de caisses vides peuvent être récupérées et renvoyées dans les vergers.

Il est à noter que toutes les opérations de ce poste d'alimentation et de vidage, à savoir dépalettisation, vidage, collection des caisses vides pour leur lavage, retournement puis repalettisation de ces caisses vides sont entièrement automatisées et ne nécessitent aucune intervention humaine si ne n'est pour des interventions de contrôle.

Chaque unité comporte, ensuite, un ensemble de pré-triage comprenant une table de triage 11 dotée de rouleaux rotatifs permettant de visionner toutes les faces des fruits, et destinée à permettre, éventuellement, par intervention humaine de retirer les fruits non susceptibles d'être traités.

Chaque unité de pré-calibrage comporte, enfin, une ligne de calibrage 12 de type conventionnel, telle que par exemple décrite dans le brevet EP-670276, permettant d'effectuer une classification des fruits selon leur forme (taille, défaut de forme), leur poids, et des critères de tri colorimétrique et d'analyse de l'aspect de la surface desdits fruits.

Chaque ligne de calibrage 12 est, en outre, adaptée, pour chaque calibre normalisé (diamètre) des fruits, pour établir des classifications de poids différentes dans ledit calibre, de façon à obtenir des produits de poids homogène en sortie de ladite ligne de calibrage.

A titre d'exemple, chaque calibre de fruit peut être divisé en trois sous-classes de poids différents. Le nombre de calibres normalisés étant généralement de quatre, la ligne de calibrage 12 doit donc comprendre au minimum douze zones de sortie telles que 13.

Toutefois, tel que représenté à la figure 2, chaque ligne de calibrage 12 comprend préférentiellement seize sorties 13, de façon à permettre d'absorber les variétés dominantes.

Au niveau de chaque sortie 13, les fruits sont délivrés sur une bande sans fin telle que 14 et transportés vers un dispositif de transfert 15 adapté pour organiser lesdits fruits en file indienne selon des rangées parallèles. Un tel dispositif de transfert 15 est du type décrit dans le brevet européen EP-810963 et comporte plusieurs lignes de transport parallèles, constituées chacune de deux bandes latérales entraînées en synchronisme, agencées relativement l'une par rapport à l'autre, de façon à définir transversalement une goulotte en forme de V apte à loger et transporter les fruits.

De plus, en vue d'assurer l'obtention de files continues au niveau de ce dispositif de transfert 15, chaque paire de bandes transporteuses est actionnée par des moteurs pas à pas asservis à des capteurs de signalisation de la présence d'un fruit dans lesdites bandes transporteuse et adaptés pour réguler la vitesse de défilement de ces dernières.

Le deuxième ensemble de l'unité conforme à l'invention consiste en un ensemble d'approvisionnement et de transport de plateaux alvéolés 16 représentés aux figures 7 à 9, dans lesquels sont transférés les fruits au niveau de l'unité de transfert 15.

Tel que représenté aux figures 7 à 10, ces plateaux alvéolés 16 sont des plateaux gerbables réalisés par moulage plastique, dans lesquels sont ménagées des rangées longitudinales parallèles d'alvéoles telles que 17, 18, en l'exemple au nombre de sept rangées.

De plus, les alvéoles 17, 18 de chaque rangée d'alvéoles sont accolées les unes aux autres, et le pas de ces alvéoles 17, 18 et leur nombre sont adaptés pour qu'une alvéole 18 jouxte chacune des extrémités longitudinales dudit plateau. De la sorte, tel que représenté à la figure 7, lorsque deux plateaux 16 sont aboutés longitudinalement, il n'existe aucune discontinuité entre les alvéoles 17, 18 des rangées en vis-à-vis desdits plateaux.

En vue de permettre le gerbage de ces plateaux alvéolés, ces derniers comportent, en outre, des nervures longitudinales inférieures, en l'exemple deux nervures latérales telles que 20 et deux nervures centrales telles que 21. De plus, ces plateaux alvéolés comportent des nervures inférieures transversales telles que 22, de raidissement, de hauteur inférieure à celle des nervures longitudinales 20, 21.

De plus, les dimensions des alvéoles 17, 18, en forme de coupe, sont adaptées aux calibres normalisés des fruits. Dans le cas classique précité où le nombre de calibres normalisés est de quatre, l'unité selon l'invention comprendra donc quatre séries de plateaux 16 dotées d'alvéoles 17, 18 de dimensions différentes chacune dédiée à un desdits calibres normalisés.

De plus, chaque plateau 16 est doté d'un badge électronique noyé dans le plateau, intégrant un code d'identification dudit plateau permettant d'assurer un traitement informatisé des mouvements dudit plateau, et la traçabilité des fruits transportés.

L'ensemble d'approvisionnement et de transport de ces plateaux alvéolés 16 comprend, en premier lieu, un magasin 23 de stockage de ces plateaux 16, dans lequel sont disposés des empilements, par exemple de douze plateaux 16, de chaque série desdits plateaux.

Cet ensemble comprend, en outre, au moins un chariot baladeur 24 adapté pour venir puiser les piles de plateaux 16 dans le magasin 23 et pour alimenter des dépileurs tels que 25 de type électromécanique classique en nombre égal au nombre de sorties 13 des lignes de calibrage 12.

Cet ensemble comprend, de plus, pour chaque dépileur 25, un convoyeur sans fin tel que 26 adapté pour être alimenté par ledit dépileur et disposé de façon à s'étendre, sur une portion de sa longueur, chacun sous une des bandes sans fin 14 transportant les fruits en sortie des lignes de calibrage 12.

Ainsi disposés, ces convoyeurs sans fin 26 permettent de remplir les plateaux alvéolés 16 au niveau de l'unité de transfert 15 de façon que chacune des alvéoles 17, 18 réceptionne un fruit. A cet effet, le défilement de ces convoyeurs 26 est commandé par des moteurs à variateur de fréquence asservis aux moyens de commande de l'unité de transfert 15, et permettant d'obtenir un défilement discontinu desdits convoyeurs.

Le troisième ensemble de l'unité conforme à l'invention consiste en une installation de manutention et de stockage des plateaux alvéolés 16 dont chaque alvéole 17, 18, loge un fruit.

Cette installation comprend, en premier lieu, pour chaque convoyeur sans fin 26, un dispositif 27 de rempilage des plateaux alvéolés 16 aptes à former des piles par exemple de 12 à 15 plateaux.

Cette installation comporte, en outre, une chambre frigorifique automatisée 28 comportant des tunnels souterrains traversants tels que 29 dans le prolongement des convoyeurs sans fin 26, dans chacun desquels sont disposés deux systèmes de convoyage pas à pas à chaînes tels que 30 sur lesquels sont amenées les piles de plateaux 16 au moyen de tables élévatrices telles que 31.

Cette chambre frigorifique 28 intègre une pluralité de navettes telles que 32 de type connu aptes à se déplacer transversalement au-dessus des tunnels souterrains 29, et à assurer la préhension et le stockage des piles de plateaux 16, ledit stockage étant géré de façon informatisée.

A titre d'exemple, et tel que représenté à la figure 3, cette chambre frigorifique 28 comporte six navettes 32 desservant chacune deux allées transversales telles que 33, 34 de stockage. De plus, cette chambre frigorifique 28 est adaptée pour permettre l'empilage de sept piles de plateaux 16 et présente une capacité qui correspond environ à 2 à 3 jours de travail des lignes de calibrage 12.

Cette installation comporte, enfin, en vue de la sortie des piles de plateaux 16, et dans le prolongement de chaque système de convoyage pas à pas 30, une table élévatrice telle que 35, permettant de délivrer, à la demande, lesdites piles de plateaux vers le dernier ensemble de l'unité consistant en un ensemble de conditionnement de fruits.

Ce dernier ensemble comprend, en premier lieu, pour chaque système de convoyage pas à pas 30, un dépileur tel que 41, c'est-à-dire en l'exemple seize dépileurs 41, adaptés pour alimenter chacun une bande de convoyage telle que 37, 38 sur laquelle les plateaux 16 sont déposés en file indienne.

De plus, ces bandes de convoyage 37, 38 sont regroupés par paires, les deux bandes de convoyage 37, 38 étant espacées d'une distance adaptée pour permettre l'intégration entre ces dernières d'une ligne de convoyage, telle que 39, de conditionnements (cagettes, paniers...) des fruits, s'étendant sensiblement au même niveau que lesdites bandes.

Cette dernière ligne de convoyage 39 est alimentée manuellement par l'intermédiaire d'une glissière 40 à partir d'une zone de stockage située sur la chambre frigorifique 28, et consiste par exemple en un convoyeur doté de bandes latérales aptes à maintenir une progression maîtrisée des conditionnements.

Ce dernier ensemble comporte ensuite un poste de contrôle manuel 42 affecté à chaque bande de convoyage 37, 38 permettant manuellement notamment :
- d'orienter les fruits de façon qu'ils présentent une homogénéité de couleur apparente et qu'ils puissent être manipulés de façon robotisée,
- de remplir les éventuelles alvéoles 17, 18 vides des plateaux,
- le retrait et le remplacement éventuels de fruits endommagés.

Ce dernier ensemble comporte ensuite huit postes de conditionnement robotisés tels que 43, chacun alimenté par deux bandes de convoyage 37, 38 de transport des plateaux alvéolés 16 et une ligne de convoyage 39 de transport des conditionnements.

Ces postes de conditionnements 43 sont classiquement du type comportant une tête de préhension dotée de ventouses de préhension et peuvent par exemple comporter deux barres de préhension décalées longitudinalement en vue de ne pas rentrer en conflit, adaptées pour charger des rangées complémentaires de deux conditionnements du type cagettes à alvéoles contigus.

Chacune de ces barres de préhension comporte donc plusieurs ventouses alignées, préférentiellement à écartement réglable, adaptable en fonction du calibre des fruits traités et du type d'emballage (par exemple cagette 30x40, 50x30, 60x40).

Cette tête de préhension peut, en outre, être interchangeable en vue de permettre le remplissage de paniers de fruits.

Ce dernier ensemble comporte ensuite un collecteur 44 des plateaux alvéolés 16 vides sur lequel ces derniers sont transférés par une table-ascenceur, et qui permet de transporter lesdits plateaux vers une laveuse continue à brosses 45 en sortie de laquelle ces plateaux 16 sont rempilés par catégorie et ramenés au magasin 23.

Ce dernier ensemble comporte, enfin, un poste de contrôle pondéral 47 vers lequel les conditionnements remplis de fruits sont acheminés par une ligne de convoyage 46, et adapté pour analyser le poids de chacun desdits conditionnements, et soit aiguiller ce conditionnement vers une voie de déchargement 49 dans le cas le plus général où le poids mesuré est en conformité avec le poids minimal requis, soit aiguiller ce conditionnement vers une voie de rebut 48 en cas de non-conformité.

Les informations obtenues au niveau de ces postes de contrôle pondéral 47 sont, en outre, rebouclées :
- vers les postes de conditionnement 43 associés en vue éventuellement d'ajuster la combinaison de fruits déposés dans les conditionnements, ou de commander un changement de conditionnement,
- vers la chambre frigorifique 28, de façon que les moyens de gestion de cette dernière intègrent dans les données de stockage des évolutions éventuelles du poids des fruits.

## Revendications

1. Procédé de calibrage et de conditionnement de fruits à faible temps de conservation, dits fruits d'été, **caractérisé en ce que** :
- on effectue un pré-calibrage (11,12) dimensionnel de détermination du calibre, pondéral et qualitatif des fruits,
- on évacue les fruits pré-calibrés au niveau de sorties (13) dédiées chacune à un calibre donné,
- on transfère de façon automatisée, au niveau de chaque sortie (13), les fruits dans des plateaux (16) dotés d'alvéoles (17, 18) ménagées selon un rangement organisé, aptes à loger chacune un fruit de façon individualisée, chacune desdites alvéoles présentant des dimensions conjuguées des dimensions moyennes des fruits du calibre correspondant,
- on empile les plateaux alvéolés (16) de façon à former des piles constituées d'un nombre de plateaux déterminés,
- on transporte les piles de plateaux (16) dans une chambre frigorifique (28) dotée de moyens automatisés (32) de prise en charge, de stockage desdites piles en des emplacements libres et de déstockage et de sortie de ces piles, et des moyens de gestion de ladite chambre frigorifique aptes à identifier et mémoriser l'emplacement et le contenu de chaque pile de plateaux (16),
- et, lors de chaque commande de conditionnement, on ressort de la chambre frigorifique (28) le nombre de piles de plateaux (16) nécessaires à la réalisation de cette commande et remplis de fruits du calibre désiré, on désempile lesdits plateaux, et on convoie ces derniers vers au moins un poste de conditionnement (43) dans lequel les fruits sont transférés dans les conditionnements adéquats.

2. Procédé selon la revendication 1, **caractérisé en ce que**, au niveau de chaque sortie (13), on ordonne les fruits en file indienne selon plusieurs rangées parallèles, et **en ce que** l'on transfère lesdits fruits dans des plateaux (16) dotées de rangées parallèles d'alvéoles (17, 18).

3. Procédé selon la revendication 2, **caractérisé en ce que**, au niveau de chaque sortie (13), on délivre les fruits vers une bande sans fin (14) transportant lesdits fruits vers un dispositif de transfert (15) apte à les aligner selon des rangées parallèles, et **en ce que** l'on convoie les plateaux (16) sur une ligne de convoyage (26) disposée immédiatement en dessous de la bande sans fin (14) et dont le défilement est asservi au dispositif de transfert (15).

4. Procédé selon l'une des revendications 1 à 3, pour l'obtention d'un poids net minimal de fruits dans chaque conditionnement, **caractérisé en ce que** :
- lors du pré-calibrage, on effectue un tri pondéral consistant, pour chaque calibre de fruits, à subdiviser les fruits dudit calibre en un nombre de sous-classes prédéterminé présentant des tranches de poids différents,
- on évacue les fruits des différentes sous-classes des différents calibres au niveau de sorties (13) différentes chacune dédiée à une desdites sous-classes, de façon à former des piles de plateaux (16) contenant des fruits de poids homogènes d'une sous-classe d'un calibre,
- et lors d'une commande de conditionnement de fruits d'un calibre donné, on calcule dans une phase préalable, à partir des poids moyens des fruits des sous-classes de ce calibre, la combinaison de fruits susceptible d'approcher le plus près possible par le haut le poids net minimal requis, on convoie vers chaque poste de conditionnement (43) des piles de plateaux (16) adaptés pour permettre de réaliser cette combinaison, et on transmet à chaque poste de conditionnement (43) les informations relatives à la combinaison à réaliser.

5. Procédé selon la revendication 4, **caractérisé en ce que** le calcul de la combinaison de fruits susceptible de fournir le poids net minimal requis est adapté pour que cette combinaison se compose de fruits appartenant à une seule sous-classe ou à deux sous-classes différentes.

6. Procédé selon l'une des revendications 4 ou 5, **caractérisé en ce que** l'on pèse chaque conditionnement une fois ce dernier rempli, de façon à vérifier la conformité de ce dernier avec les exigences de poids minimal requis.

7. Procédé selon la revendication 6, **caractérisé en ce que** l'on reboucle les informations obtenues lors de la pesée des conditionnements vers chaque poste de conditionnement (43), de façon à commander une modification éventuelle de la combinaison de fruits sélectionnée pour obtenir le poids net minimal requis.

8. Procédé selon l'une des revendications 6 ou 7, **caractérisé en ce que** l'on reboucle les informations obtenues lors de la pesée des conditionnements vers les moyens de gestion de la chambre frigorifique (28), de façon à permettre, à partir de tables de corrélation, de corriger les données de poids relatives aux fruits stockés dans ladite chambre frigorifique.

9. Procédé selon l'une des revendications précédentes, **caractérisé en ce que** l'on procède, en amont de chaque poste de conditionnement (43), à un contrôle manuel du contenu des plateaux (16) approvisionnés vers ledit poste de conditionnement.

10. Procédé selon la revendication 9, **caractérisé en ce que** l'on procède à un remplissage robotisé des conditionnements.

11. Procédé selon l'une des revendications 9 ou 10, **caractérisé en ce que** l'on utilise des plateaux (16) présentant des alvéoles (17, 18) en forme des coupes de sphéricité plus importante que celle du diamètre moyen des fruits du calibre correspondant auxdites alvéoles.

12. Procédé selon l'une des revendications 9 à 11, **caractérisé en ce que** l'on procède à l'étiquetage des fruits logés dans les alvéoles (17, 18) des plateaux (16), en aval du contrôle manuel desdits plateaux.

13. Procédé selon les revendications 5 et 10 prises ensemble, **caractérisé en ce que**, pour chaque poste de conditionnement (43) on approvisionne les conditionnements dans une glissière (40) prolongée par une ligne de convoyage (39) d'indexation de la position desdits conditionnements, et **en ce que** l'on convoie les plateaux (16) sur deux lignes de convoyage (37, 38) situées de part et d'autre de la ligne de convoyage (39) d'approvisionnement en conditionnements, sensiblement au même niveau que cette dernière.

14. Procédé selon l'une des revendications précédentes, **caractérisé en ce qu**'on utilise des plateaux alvéolés (16) gerbables et lavables évacués, en aval de chaque poste de conditionnement (43), sur un collecteur (44) adapté pour transporter lesdits plateaux en vue de leur lavage et de leur réutilisation.

15. Procédé selon l'une des revendications précédentes, **caractérisé en ce que** l'on équipe chaque plateau alvéolé (16) d'un badge auto-activable intégrant un code affecté audit plateau, et **en ce que** les moyens de gestion de la chambre frigorifique (28) sont adaptés pour associer à ces badges, dans une base de données centralisée, des données relatives aux fruits transportés par ces plateaux(16) en vue d'assurer la traçabilité de ces derniers, et de permettre la gestion du stockage à l'intérieur de ladite chambre frigorifique.

16. Dispositif de pré-calibrage et de conditionnement de fruits à faible temps de conservation, dits fruits d'été, **caractérisé en ce qu**'il comprend en combinaison :
- au moins une ligne de pré-calibrage (12) dotée de moyens de tri dimensionnel de détermination du calibre, pondéral et qualitatif des fruits, chaque ligne de pré-calibrage (12) comportant des sorties (13) d'évacuation des fruits, chacune dédiée à un calibre donné,
- des moyens de transfert automatisés (14, 15) des fruits pré-calibrés aptes, au niveau de chaque sortie (13), à déposer lesdits fruits de façon individualisée, dans des alvéoles (17,18) ménagées selon un rangement organisé, de plateaux alvéolés (16), lesdites alvéoles présentant des dimensions conjuguées des dimensions moyennes du calibre des fruits correspondant,
- pour chaque sortie (13), des moyens d'empilage (27) des plateaux alvéolés (16) remplis de fruits délivrés au niveau de ladite sortie.
- des moyens de transfert (31) des piles de plateaux (16) dans une chambre frigorifique (28) dotée de moyens automatisés (30, 32) de prise en charge, de stockage et de déstockage desdites piles de plateaux, et des moyens de gestion des mouvements et du stockage à l'intérieur de ladite chambre frigorifique.
- des moyens de transfert (35-38) des piles de plateaux (16) déstockés par les moyens automatisés (32), lors d'une commande de conditionnement générée par les moyens de gestion, comportant au moins un dépileur (36) et adaptés pour transporter les plateaux (16) dépilés vers au moins un poste de conditionnement (43),
- et des moyens (39, 40) d'approvisionnement en conditionnements de chaque poste de conditionnement (43).

17. Dispositif selon la revendication 16, **caractérisé en ce que** chaque plateau (16) comporte une pluralité de rangées longitudinales parallèles d'alvéoles (17, 18), les moyens de transfert automatisés des fruits dans lesdits plateaux comprenant, pour chaque sortie (13), une bande sans fin (14), sur laquelle sont évacués lesdits fruits, de transport de ces derniers vers un dispositif de transfert (15) apte à les ordonner en file indienne selon des rangées parallèles en nombre équivalent au nombre de rangées des plateaux (16).

18. Dispositif selon la revendication 17, **caractérisé en ce qu**'il comprend des moyens d'approvisionnement des plateaux (16) comportant, pour chaque sortie (13) de la ligne de pré-calibrage (12), une ligne de convoyage (26) de transport desdits plateaux jusqu'aux moyens d'empilage (27) s'étendant immédiatement en dessous de la bande sans fin (14) de transport des fruits, et des moyens d'asservissement du fonctionnement de cette ligne de convoyage (26) et du dispositif de transfert correspondant aptes à permettre de déposer une ligne de fruits dans chaque ligne d'alvéoles (17, 18) des plateaux (16).

19. Dispositif selon la revendication 18, **caractérisé en ce que** les moyens d'approvisionnement en plateaux (16) comportent un magasin de stockage (23) renfermant des piles de plateaux (16) correspondant aux différents calibres de fruits, au moins un chariot baladeur (24) apte à transférer les piles de plateaux en amont des lignes de convoyage (26), et pour chacune desdites lignes de convoyage, un dépileur (25) d'alimentation de cette dernière.

20. Dispositif selon l'une des revendications 16 à 19, **caractérisé en ce que** :
- chaque ligne de pré-calibrage (12) est adaptée pour effectuer un tri pondéral consistant, pour chaque calibre de fruits à subdiviser les fruits dudit calibre en un nombre de sous-classes prédéterminé présentant des tranches de poids différents, ladite ligne de pré-calibrage présentant un nombre de sorties (13) au moins égal au nombre de calibres que multiplie le nombre des sous-classes, chacune dédiée à une desdites sous-classes,
- les moyens de gestion de la chambre frigorifique (28) sont programmés, lors d'une commande de conditionnement de fruits d'un calibre donné, pour calculer dans une phase préalable, à partir du poids moyen des fruits des sous-classes dudit calibre, la combinaison de fruits susceptible d'approcher le plus près possible par le haut un poids net minimal requis, pour commander le transfert vers au moins un poste de conditionnement (43) de plateaux (16) de fruits correspondant à cette combinaison, et transmettre à ce poste de conditionnement (43) des informations relatives à ladite combinaison.

21. Dispositif selon la revendication 20, **caractérisé en ce que** les moyens de gestion de la chambre frigorifique (28) sont programmés pour que le calcul de la combinaison susceptible de fournir un poids minimal requis aboutisse à une combinaison formée de fruits appartenant à une seule sous-classe ou à deux sous-classes du calibre désiré, les moyens de transfert (35-38) des piles de plateaux (16) déstockées étant adaptés pour délivrer simultanément deux séries de plateaux (16) vers chaque poste de conditionnement (43).

22. Dispositif selon l'une des revendications 16 à 21, **caractérisé en ce que** les moyens automatisés (30, 32) de prise en charge, stockage et déstockage des piles de plateaux (16) dans la chambre frigorifique (28) comprennent, d'une part, pour chaque pile de plateaux (16) formée en amont de ladite chambre frigorifique, une ligne de convoyage pas à pas (30) s'étendant entre l'entrée et la sortie de cette chambre frigorifique (28), et, d'autre part, des navettes (32) adaptées pour se déplacer orthogonalement par rapport aux lignes de convoyage (30), et aptes à prendre en charge les piles de plateaux (16) en vue de leur stockage, et redéposer lesdites piles de plateaux sur lesdites lignes de convoyage après déstockage, lors d'une commande de conditionnement.

23. Dispositif selon la revendication 22, **caractérisé en ce que** les lignes de convoyage pas à pas (30) sont disposées dans des tranchées (29) au-dessus desquelles évoluent les navettes (32), les moyens de transfert des piles de plateaux (16) comportant pour chacune desdites lignes de convoyage deux tables élévatrices (31, 35) disposées respectivement à l'entrée et à la sortie de la chambre frigorifique (28).

24. Dispositif selon l'une des revendications 16 à 23, **caractérisé en ce qu**'il comprend un poste de contrôle pondéral (47) de pesage individuel des conditionnements remplis de fruits.

25. Dispositif selon les revendications 20 et 23 prises ensemble, **caractérisé en ce qu**'il comporte un système de rebouchage des informations obtenues lors de la pesée des conditionnements vers le poste de conditionnement (43) correspondant, aptes à permettre de commander une modification éventuelle de la combinaison de fruits sélectionnée pour obtenir le poids minimal requis.

26. Dispositif selon l'une des revendications 24 ou 25, **caractérisé en ce qu**'il comporte un système de rebouchage des informations obtenues lors de la pesée des conditionnements vers les moyens de gestion de la chambre frigorifique (28), aptes à permettre de corriger les données relatives au poids des fruits stockés.

27. Dispositif selon l'une des revendications 16 à 26, **caractérisé en ce qu**'il comporte un poste (42) de contrôle manuel des fruits disposés dans les plateaux (16), situé en sortie de la chambre frigorifique (28) en amont de chaque poste de conditionnement (43).

28. Dispositif selon la revendication 27, **caractérisé en ce que** chaque poste de conditionnement (43) comporte au moins un manipulateur robotisé du type à préhension par ventouses apte à assurer de façon automatisée le transfert de fruits des plateaux (16) dans les conditionnements.

29. Dispositif selon l'une des revendications 27ou 28, **caractérisé en ce qu**'il comprend un poste d'étiquetage automatisé disposé entre chaque poste de contrôle manuel (42) et chaque poste de conditionnement (43).

30. Dispositif selon les revendications 21 et 28 prises ensemble, **caractérisé en ce que** pour chaque poste de conditionnement (43) :
- les moyens d'approvisionnement en conditionnement comportent une glissière (40) adaptée pour alimenter une ligne de convoyage (39) apte à indexer la position des conditionnements au niveau du poste de conditionnement (43),
- les moyens de transfert des plateaux alvéolés (16) dépilés en sortie de la chambre frigorifique (28) comprennent deux lignes de convoyage (37, 38) situées de part et d'autre de la ligne de convoyage d'approvisionnement en conditionnements, sensiblement au même niveau que cette dernière.

31. Dispositif selon l'une des revendications 16 à 30, **caractérisé en ce qu**'il comprend, en aval des postes de conditionnement (43), un collecteur (44) de récupération des plateaux alvéolés (16) vides et de transport de ces derniers en vue de leur lavage et de leur réutilisation.

32. Dispositif selon l'une des revendications 16 à 31, **caractérisé en ce que** les alvéoles (17, 18) de chaque plateau (16) présentent la forme de coupes de sphéricité plus importante que celle du diamètre moyen des fruits du calibre correspondant auxdites alvéoles.

33. Dispositif selon l'une des revendications 16 à 32, **caractérisé en ce que** les plateaux (16) sont gerbables et comportent en sous-face des nervures longitudinales (20, 21) de hauteur supérieure à la profondeur des alvéoles (17, 18), aptes à permettre de superposer lesdits plateaux.

34. Dispositif selon la revendication 33, **caractérisé en ce que** chaque plateau (16) comporte en sous-face des nervures transversales (22) de raidissement, de hauteur inférieure à celles des nervures longitudinales (20, 21).

35. Dispositif selon l'une des revendications 16 à 34, **caractérisé en ce que** les alvéoles (17, 18) de chaque rangée d'alvéoles sont accolées les unes aux autres, le pas des alvéoles et leur nombre par plateau (16) étant adaptés pour qu'une alvéole (18) jouxte chacune des extrémités dudit plateau.

36. Dispositif selon l'une des revendications 16 à 35, **caractérisé en ce que** les plateaux (16) comportent chacun un badge électronique intégrant un code d'identification dudit plateau et assurant la traçabilité des fruits transportés et la gestion du stockage dans la chambre frigorifique grâce à une banque de données centralisée associée à ces codes.

37. Dispositif selon l'une des revendications 16 à 36, **caractérisé en ce qu**'il comprend des moyens d'alimentation automatisée en fruits de chaque ligne de pré-calibrage (12) comportant :
- une tour de dépalettisation (3) de palettes (2) de caisses remplies de fruits,
- une ligne (4) de convoyage des caisses dépalettisées,
- un videur (5) de caisses adapté pour déposer les fruits sur la ligne de pré-calibrage (12) par retournement de ladite caisse,
- et un circuit de recyclage des caisses vides comportant des moyens de lavage (7), de retournement (8) et de palettisation (10) de ces dernières.

## Claims

1. Method of grading and packaging fruit with a short preservation period, known as "summer fruits",
**characterised in that**:
- dimensional pre-grading (11, 12) for determining the grade of the fruit by weight and quality is carried out;
- the pre-graded fruit is discharged at exits (13) which are each dedicated to a given grade;
- at each exit (13), the fruit is transferred in an automated manner into trays (16) provided with alveoli (17, 18) which are arranged in an organised arrangement and are capable of each accommodating a piece of fruit in an individualised manner, each of the said alveoli having dimensions which are paired to the average dimensions of the fruit belonging to the corresponding grade;
- the alveolate trays (16) are stacked so as to form stacks made up of a given number of trays;
- the stacks of trays (16) are transported into a refrigerating chamber (28) provided with automated means (32) for taking charge of and storing the said stacks at vacant locations and for removing the said stacks from storage and taking them out, and with means for managing the said refrigerating chamber which are capable of identifying and storing the location and contents of each stack of trays (16);
- and, when each packaging order is given, there is taken out again, from the refrigerating chamber (28), the number of stacks of trays (16) which are necessary for fulfilling the said order and are filled with fruit of the desired grade, and the said trays are de-stacked and are conveyed to at least one packaging station (43) in which the fruit is transferred into suitable packages.

2. Method according to Claim 1, **characterised in that**, at each exit (13), the fruit is arranged in single file in a number of parallel rows, and **in that** the said fruit is transferred into trays (16) provided with parallel rows of alveoli (17, 18).

3. Method according to Claim 2, **characterised in that**, at each exit (13), fruit is delivered to an endless belt (14) transporting the said fruit to a transfer device (15) capable of aligning it in parallel rows, and **in that** the trays (16) are conveyed onto a conveying line (26) which is disposed immediately underneath the endless belt (14) and whose passing movement is controlled by the transfer device (15).

4. Method according to one of Claims 1 to 3, for obtaining a minimum net weight of fruit in each package, **characterised in that**:
- when pre-grading takes place, sorting by weight is carried out which consists, for each grade of fruit, in subdividing the fruit belonging to the said grade into a predetermined number of sub-classes having bands of different weights;
- the fruit belonging to the different sub-classes of the different grades is discharged at different exits (13), each dedicated to one of the said sub-classes, so as to form stacks of trays (16) containing fruit of homogeneous weights belonging to one sub-class of a grade;
- and, when an order is given for packaging fruit of a given grade, that combination of fruit which is likely to come as close as possible, at the peak, to the minimum net weight required, is calculated, in a preliminary phase, from the average weights of the fruit belonging to the sub-classes of the said grade, stacks of trays (16) adapted to enable this combination to be produced are conveyed to each packaging station (43), and the information relating to the combination to be produced is transmitted to each packaging station (43).

5. Method according to Claim 4, **characterised in that** the calculation of that combination of fruit which is likely to supply the minimum net weight required is adapted so that the said combination is composed of fruit belonging to a single sub-class or to two different sub-classes.

6. Method according to one of Claims 4 or 5, **characterised in that** each package is weighed once it has been filled, in order to verify its conformity with the minimum weight requirements.

7. Method according to Claim 6, **characterised in that** the information obtained when the packages are weighed is looped back to each packaging station (43), so as to order any modification to the combination of fruit selected in order to obtain the minimum net weight required.

8. Method according to one of Claims 6 or 7, **characterised in that** the information obtained when the packages are weighed is looped back to the means for managing the refrigerating chamber (28), so as to make it possible, from correlation tables, to correct the weight data relating to the fruit stored in the said refrigerating chamber.

9. Method according to one of the preceding claims, **characterised in that** a manual inspection of the content of the trays (16) supplied to each packaging station (43) is conducted upstream of said packaging station.

10. Method according to Claim 9, **characterised in that** robotised filling of the packages is conducted.

11. Method according to one of Claims 9 or 10, **characterised in that** use is made of trays (16) having alveoli (17, 18) in the form of cups having a sphericity which is greater than that of the average diameter of the fruit belonging to the grade corresponding to the said alveoli.

12. Method according to one of Claims 9 to 11, **characterised in that** labelling of the fruit accommodated in the alveoli (17, 18) of the trays (16) is conducted after the manual inspection of the said trays.

13. Method according to Claims 5 and 10 combined, **characterised in that**, for each packaging station (43), the packages are supplied in a slide (40) which is prolonged by a conveying line (39) for indexing the position of the said packages, and **in that** the trays (16) are conveyed on two conveying lines (37, 38) situated on either side of the package-supplying conveying line (39), substantially at the same level as the latter.

14. Method according to one of the preceding claims, **characterised in that** use is made of stackable and washable alveolate trays (16) which are discharged, downstream of each packaging station (43), onto a collector (44) which is adapted to transport the said trays with a view to washing and reusing them.

15. Method according to one of the preceding claims,
**characterised in that** each alveolate tray (16) is equipped with an auto-activatable badge incorporating a code which is assigned to the said tray, and **in that** the means for managing the refrigerating chamber (28) are adapted to associate with the said badges, in a centralised data base, data relating to the fruit transported by the said trays (16) with a view to ensuring the traceability of the latter, and permitting management of the storage inside the said refrigerating chamber.

16. Device for pre-grading and packaging fruit with a short preservation period, known as "summer fruits", **characterised in that** it comprises, in combination:
- at least one pre-grading line (12) provided with dimensional sorting means for determining the grade of the fruit by weight and quality, each pre-grading line (12) having exits (13) for discharging the fruit which are each dedicated to a given grade;
- automated means (14, 15) for transferring the pre-graded fruit which are capable, at each exit (13), of depositing the said fruit in an individualised manner in alveoli (17, 18), which are arranged in an organised arrangement, in alveolate trays (16), the said alveoli having dimensions which are paired to the average dimensions of the corresponding grade of fruit;
- for each exit (13), means (27) for stacking the alveolate trays (16) filled with fruit which are delivered at the said exit;
- means (31) for transferring the stacks of trays (16) into a refrigerating chamber (28) provided with automated means (30, 32) for taking charge of and storing the said stacks of trays and removing said stacks from storage, and means for managing the movements and storage inside the said refrigerating chamber;
- means (35-38) for transferring the stacks of trays (16) taken out of storage by the automated means (32), when a packaging order generated by the managing means is given, said means (35-38) having at least one destacker (36) and being adapted to transport the de-stacked trays (16) to at least one packaging station (43);
- and means (39, 40) for supplying each packaging station (43) with packages.

17. Device according to Claim 16, **characterised in that** each tray (16) has a plurality of parallel longitudinal rows of alveoli (17, 18), the automated means for transferring the fruit into the said trays comprising, for each exit (13), an endless belt (14), onto which the said fruit is discharged, for transporting the latter to a transfer device (15) capable of arranging it in single file in parallel rows equivalent in number to the number of rows in the trays (16).

18. Device according to Claim 17, **characterised in that** it comprises means for supplying the trays (16) having, for each exit (13) of the pre-grading line (12), a conveying line (26) for transporting the said trays as far as stacking means (27) extending immediately underneath the endless belt (14) for transporting the fruit, and means for controlling the functioning of the said conveying line (26) and of the corresponding transfer device which are capable of permitting a line of fruit to be deposited in each line of alveoli (17, 18) in the trays (16).

19. Device according to Claim 18, **characterised in that** the means for supplying trays (16) have a storage magazine (23) containing stacks of trays (16) corresponding to the different grades of fruit, at least one roving carriage (24) capable of transferring the stacks of trays upstream of the conveying lines (26) and, for each of the said conveying lines, a destacker (25) for feeding said line.

20. Device according to one of Claims 16 to 19,
**characterised in that**:
- each pre-grading line (12) is adapted to carry out sorting by weight which consists, for each grade of fruit, in subdividing the fruit of the said grade into a predetermined number of sub-classes having bands of different weights, the said pre-grading line having a number of exits (13) which is at least equal to the number of grades which is multiplied by the number of sub-classes, each of which exits is dedicated to one of the said sub-classes;
- the means for managing the refrigerating chamber (28) are programmed, when an order for packaging fruit of a given grade is given, to calculate, in a preliminary phase, from the average weight of the fruit belonging to the sub-classes of the said grade, that combination of fruit which is likely to come as close as possible, at the peak, to a required minimum net weight, so as to order the transfer, to at least one packaging station (43), of trays (16) of fruit corresponding to the said combination, and to transmit information relating to the said combination to the said packaging station (43).

21. Device according to Claim 20, **characterised in that** the means for managing the refrigerating chamber (28) are programmed so that the calculation of the combination which is likely to supply a required minimum weight leads to a combination formed from fruit belonging to a single sub-class or to two sub-classes of the grade desired, the means (35-38) for transferring the stacks of trays (16) which have been taken out of storage being adapted to simultaneously deliver two series of trays (16) to each packaging station (43).

22. Device according to one of Claims 16 to 21, **characterised in that** the automated means (30, 32) for taking charge of and storing the stacks of trays (16) and removing said stacks from storage in the refrigerating chamber (28) comprise, on the one hand, for each stack of trays (16) formed upstream of the said refrigerating chamber, a step-by-step conveying line (30) extending between the entry and the exit of the said refrigerating chamber (28) and, on the other hand, shuttles (32) which are adapted to be displaced orthogonally in relation to the conveying lines (30) and are capable of taking charge of the stacks of trays (16) with a view to storing them, and of redepositing the said stacks of trays on the said conveying lines after removal from storage, when a packaging order is given.

23. Device according to Claim 22, **characterised in that** the step-by-step conveying lines (30) are disposed in trenches (29) above which the shuttles (32) move about, the means for transferring the stacks of trays (16) having, for each of the said conveying lines, two elevator tables (31, 35) which are disposed at the entry and exit of the refrigerating chamber (28) respectively.

24. Device according to one of Claims 16 to 23, **characterised in that** it comprises a weight-checking station (47) for individually weighing the packages filled with fruit.

25. Device according to Claims 20 and 23 combined, **characterised in that** it has a system for looping the information obtained on weighing the packages back to the corresponding packaging station (43), which information is capable of making it possible to order any modification to the combination of fruits selected in order to obtain the minimum weight required.

26. Device according to one of Claims 24 or 25, **characterised in that** it has a system for looping the information obtained on weighing the packages back to the means for managing the refrigerating chamber (28), which information is capable of making it possible to correct the data relating to the weight of the fruit stored.

27. Device according to one of Claims 16 to 26, **characterised in that** it has a station (42) for manually inspecting the fruit disposed in the trays (16), which station is situated at the exit from the refrigerating chamber (28), upstream of each packaging station (43).

28. Device according to Claim 27, **characterised in that** each packaging station (43) has at least one robotised handler which is of the type having gripping by means of suction pads and is capable of effecting the transfer of fruit from the trays (16) into the packages in an automated manner.

29. Device according to one of Claims 27 or 28, **characterised in that** it comprises an automated labelling station disposed between each manual inspection station (42) and each packaging station (43).

30. Device according to Claims 21 and 28 combined, **characterised in that**, for each packaging station (43) :
- the means for supplying packaging have a slide (40) which is adapted to feed a conveying line (39) capable of indexing the position of the packages at the packaging station (43);
- the means for transferring the alveolate trays (16) de-stacked at the exit from the refrigerating chamber (28) comprise two conveying lines (37, 38) situated on either side of the conveying line for supplying packages, substantially at the same level as said line.

31. Device according to one of Claims 16 to 30, **characterised in that** it comprises, downstream of the packaging stations (43), a collector (44) for recovering the empty alveolate trays (16) and for transporting the latter with a view to washing and reusing them.

32. Device according to one of Claims 16 to 31, **characterised in that** the alveoli (17, 18) in each tray (16) have the shape of cups having a greater sphericity than that of the average diameter of the fruit of the grade corresponding to the said alveoli.

33. Device according to one of Claims 16 to 32, **characterised in that** the trays (16) are stackable and have, on their underside, longitudinal ribs (20, 21) which have a height greater than the depth of the alveoli (17, 18) and are capable of enabling the said trays to be superimposed.

34. Device according to Claim 33, **characterised in that** each tray (16) has, on its underside, transverse stiffening ribs (22) which have a height which is smaller than those of the longitudinal ribs (20, 21).

35. Device according to one of Claims 16 to 34,
**characterised in that** the alveoli (17, 18) in each row of alveoli are located next to one another, the pitch of the alveoli and the number thereof per tray (16) being adapted so that an alveolus (18) adjoins each of the ends of the said tray.

36. Device according to one of Claims 16 to 35, **characterised in that** the trays (16) each have an electronic badge which incorporates a code for identifying the said tray and ensures the traceability of the fruit transported and the management of the storage within the refrigerating chamber owing to a centralised data bank associated with the said codes.

37. Device according to one of Claims 16 to 36, **characterised in that** it comprises means for the automated feeding of each pre-grading line (12) with fruit, said means having:
- a tower (3) for de-palletising crates filled with fruit from pallets (2);
- a line (4) for conveying the de-palletised crates;
- a crate-emptier (5) which is adapted to deposit the fruit on the pre-grading line (12) by turning the said crate over;
- and a circuit for recycling the empty crates, the said circuit having means (7) for washing said crates, means (8) for turning them over and means (10) for palletising them.

## Patentansprüche

1. Verfahren zum Kalibrieren und Konditionieren von Früchten mit kurzzeitiger Konservierung, Sommerfrüchte genannt, **gekennzeichnet durch** die folgenden Schritte:
- Durchführen einer Maßvorkalibrierung (11, 12) zum Ermitteln der Größe, im Hinblick auf Gewicht und Qualität, der Früchte,
- Abnehmen der vorkalibrierten Früchte an Ausgängen (13), die jeweils für eine bestimmte Größe bestimmt sind,
- automatisches Übertragen, an jedem Ausgang (13), der Früchte in Platten (16), die mit Mulden (17, 18) ausgestattet sind, die in einer organisierten Anordnung vorgesehen sind und jeweils eine einzelne Frucht aufnehmen können, wobei jede der genannten Mulden Abmessungen hat, die zu den mittleren Abmessungen von Früchten der entsprechenden Größe passen,
- Stapeln der Muldenplatten (16), um Stapel zu bilden, die von einer Anzahl bestimmter Platten gebildet werden,
- Transportieren der Stapel von Platten (16) in eine Kühlkammer (28), die mit automatisierten Mitteln (32) zum Übernehmen, zum Lagern der genannten Stapel an freien Orten und zum Auslagern und Ausgeben dieser Stapel, und mit Mitteln zum Steuern der genannten Kühlkammer ausgestattet ist, um Ort und Inhalt jedes Stapels von Platten (16) zu identifizieren und zu speichern,
- und, bei jedem Konditionierungsbefehl, Herausnehmen der Zahl von Plattenstapeln (16) aus der Kühlkammer (28), die zum Ausführen dieses Befehls nötig sind und die mit Früchten der gewünschten Größe gefüllt sind, Entstapeln der genannten Platten und Befördern derselben zu wenigstens einer Konditionierungsstation (43), in der die Früchte in die richtigen Pakete übertragen werden.

2. Verfahren nach Anspruch 1, **dadurch gekennzeichnet, dass** an jedem Ausgang (13) die Früchte hintereinander in mehreren parallelen Reihen geordnet werden, und **dadurch**, dass die genannten Früchte in die mit parallelen Muldenreihen (17, 18) ausgestatteten Platten (16) übertragen werden.

3. Verfahren nach Anspruch 2, **dadurch gekennzeichnet, dass** an jedem Ausgang (13) die Früchte auf ein Endlosband (14) gegeben werden, das die genannten Früchte zu einer Transportvorrichtung (15) transportiert, die sie in parallelen Reihen ausrichten kann, und **dadurch**, dass die Platten (16) auf einer Förderlinie (26) befördert werden, die unmittelbar unter dem Endlosband (14) angeordnet ist und dessen Lauf an der Transportvorrichtung (15) gesteuert wird.

4. Verfahren nach einem der Ansprüche 1 bis 3 zum Erzielen eines Mindestnettogewichts von Früchten in jedem Paket, **dadurch gekennzeichnet, dass**:
- bei der Vorkalibrierung eine Gewichtssortierung erfolgt, die für jede Früchtegröße darin besteht, die Früchte der genannten Größe in eine vorbestimmte Zahl von Unterklassen zu unterteilen, die verschiedene Gewichtsschnitte bilden,
- die Früchte von verschiedenen Unterklassen von verschiedenen Größen an den verschiedenen Ausgängen (13) ausgegeben werden, die jeweils für eine der genannten. Unterklassen bestimmt sind, um Plattenstapel (16) zu bilden, die Früchte mit homogenen Gewichten einer Unterklasse einer Größe enthalten,
- und, dass bei einem Befehl zum Konditionieren von Früchten einer bestimmten Größe, in einer Vorabphase, auf der Basis des mittleren Gewichts von Früchten von Unterklassen dieser Größe, die Früchtekombination, die dem benötigten Mindestnettogewicht von oben am nächsten kommt, berechnet wird, die Plattenstapel (16) zu jeder Konditionierungsstation (43)geführt werden, die so gestaltet sind, dass sie diese Kombination erzielen können, und, dass die Informationen über diese zu realisierende Kombination zu jeder Konditionierungsstation (43) übertragen werden.

5. Verfahren nach Anspruch 4, **dadurch gekennzeichnet, dass** die Berechnung der Früchtekombination, die das benötigte Mindestnettogewicht ergeben kann, so erfolgt, dass sich diese Kombination aus Früchten zusammensetzt, die zu einer einzigen Unterklasse oder zu zwei verschiedenen Unterklassen gehören.

6. Verfahren nach Anspruch 4 oder 5, **dadurch gekennzeichnet, dass** jedes Paket nach dem Füllen gewogen wird, um zu prüfen, ob es die erforderlichen Mindestgewichtsanforderungen erfüllt.

7. Verfahren nach Anspruch 6, **dadurch gekennzeichnet, dass** die beim Wiegen von Paketen erhaltenen Informationen zu jeder Konditionierungsstation (43) zurückgeleitet werden, um eine eventuelle Modifikation der gewählten Früchtekombination anzuweisen, um das erforderliche Mindestnettogewicht zu erhalten.

8. Verfahren nach Anspruch 6 oder 7, **dadurch gekennzeichnet, dass** die beim Wiegen von Paketen erhaltenen Informationen zu Mitteln zum Steuern der Kühlkammer (28) zurückgeleitet werden, damit auf der Basis von Korrelationstabellen die Gewichtsdaten in Bezug auf die in der genannten Kühlkammer gelagerten Früchte korrigiert werden können.

9. Verfahren nach einem der vorherigen Ansprüche, **dadurch gekennzeichnet, dass** oberhalb jeder Konditionierungsstation (43) eine manuelle Kontrolle des Inhalts von Platten (16) erfolgt, die der genannten Konditionierungsstation zugeführt werden.

10. Verfahren nach Anspruch 9, **dadurch gekennzeichnet, dass** das Füllen der Pakete robotergestützt erfolgt.

11. Verfahren nach Anspruch 9 oder 10, **dadurch gekennzeichnet, dass** Platten (16) mit Mulden (17, 18) in Form von Schalen mit einer Kugelförmigkeit verwendet werden, die größer ist als die des mittleren Durchmessers von Früchten der Größe, die den genannten Mulden entspricht.

12. Verfahren nach einem der Ansprüche 9 bis 11, **dadurch gekennzeichnet, dass** die in den Mulden (17, 18) von Platten (16) befindliche Früchte nach der manuellen Kontrolle der genannten Platten etikettiert werden.

13. Verfahren nach den Ansprüchen 5 und 10 zusammen genommen, **dadurch gekennzeichnet, dass** für jede Konditionierungsstation (43) die Pakete in einer Gleitbahn (40) zugeführt werden, die durch eine Förderlinie (39) zum Indexieren der Position der genannten Pakete verlängert wird, und **dadurch**, dass die Platten (16) auf zwei Förderlinien (37, 38) befördert werden, die sich auf beiden Seiten der Paketzuführungsförderlinie (39) befinden, im Wesentlichen in derselben Höhe wie diese.

14. Verfahren nach einem der vorherigen Ansprüche, **dadurch gekennzeichnet, dass** stapelbare und waschbare ausgegebene Muldenplatten (16) unterhalb jeder Konditionierungsstation (43) auf einem Sammler (44) verwendet werden, der die Aufgabe hat, die genannten Platten zu transportieren, um sie zu waschen und wiederzuverwenden.

15. Verfahren nach einem der vorherigen Ansprüche, **dadurch gekennzeichnet, dass** jede Muldenplatte (16) mit einer selbstaktivierbaren Marke versehen ist, die einen an der genannten Platte angebrachten Code trägt, und **dadurch**, dass die Mittel zum Steuern der Kühlkammer (28) die Aufgabe haben, mit diesen Marken in einer zentralen Datenbank Daten in Bezug auf die Früchte zu assoziieren, die von diesen Platten (16) transportiert werden, um deren Rückverfolgbarkeit zu gewährleisten und um die Steuerung der Lagerung innerhalb der genannten Kühlkammer zu ermöglichen.

16. Vorrichtung zum Vorkalibrieren und Konditionieren von Früchten mit kurzzeitiger Konservierung, Sommerfrüchte genannt, **dadurch gekennzeichnet, dass** sie in Kombination Folgendes umfasst:
- wenigstens eine Vorkalibrierungslinie (12), die mit Maßsortierungsmitteln zum Ermitteln der Größe, im Hinblick auf Gewicht und Qualität, der Früchte ausgestattet ist, wobei jede Vorkalibrierungslinie (12) Ausgänge (13) zum Abnehmen von Früchten umfasst, die jeweils für eine bestimmte Größe bestimmt sind,
- automatisierte Transportmittel (14, 15) für vorkalibrierte Früchte, so gestaltet, dass sie an jedem Ausgang (13) die genannten Früchte individuell in Mulden (17, 18) ablegen können, die in einer organisierten Anordnung von Muldenplatten (16) vorgesehen sind, wobei die genannten Mulden Abmessungen haben, die zu den mittleren Abmessungen der entsprechenden Früchtegröße passen,
- für jeden Ausgang (13) Stapelmittel (27) für Muldenplatten (16), die mit Früchten gefüllt sind, die zu dem genannten Ausgang befördert werden,
- Mittel zum Transportieren (31) von Plattenstapeln (16) in eine Kühlkammer (28), die mit automatisierten Mitteln (30, 32) zur Übernahme, zur Lagerung und zur Auslagerung der genannten Plattenstapel versehen sind, und mit Mitteln zum Steuern der Bewegungen und der Lagerung innerhalb der genannten Kühlkammer,
- Mittel (35-38) zum Transportieren von Plattenstapeln (16), die bei einem von den Steuermitteln erzeugten Konditionierungsbefehl mit den automatisierten Mitteln (32) ausgelagert wurden, die wenigstens einen Entstapler (36) umfassen und die Aufgabe haben, die entstapelten Platten (16) zu wenigstens einer Konditionierungsstation (43) zu transportieren,
- und Mittel (39, 40) zum Zuführen von Paketen zu jeder Konditionierungsstation (43).

17. Vorrichtung nach Anspruch 16, **dadurch gekennzeichnet, dass** jede Platte (16) eine Mehrzahl von parallelen Muldenlängsreihen (17, 18) aufweist, wobei die automatisierten Früchtetransportmittel in den genannten Platten für jeden Ausgang (13) ein Endlosband (14) umfassen, auf das die genannten Früchte ausgegeben werden, zum Transportieren derselben zu einer Transportvorrichtung (15), die sie hintereinander in parallelen Reihen in einer Anzahl ordnen kann, die der Zahl der Reihen von Platten (16) entspricht.

18. Vorrichtung nach Anspruch 17, **dadurch gekennzeichnet, dass** sie Mittel zum Zuführen von Platten (16), die für jeden Ausgang (13) der Vorkalibrierungslinie (12) eine Förderlinie (26) zum Transportieren der genannten Platten zu den Stapelmitteln (27) umfassen, die unmittelbar unterhalb des Endlosbandes (14) zum Transportieren von Früchten verlaufen, und Mittel zum Steuern der Funktion dieser Förderlinie (26) und der entsprechenden Transportvorrichtung umfasst, damit eine Früchtelinie in jeder Linie von Mulden (17, 18) von Platten (16) angeordnet werden kann.

19. Vorrichtung nach Anspruch 18, **dadurch gekennzeichnet, dass** die Mittel zum Zuführen von Platten (16) ein Lagermagazin (23) umfassen, das Plattenstapel (16) beinhaltet, die den verschiedenen Früchtegrößen entsprechen, wenigstens ein Wippgestell (24) zum Übertragen der Plattenstapel oberhalb der Förderlinien (26) und für jede der genannten Förderlinien einen Versorgungsentstapler (25) für diese.

20. Vorrichtung nach einem der Ansprüche 16 bis 19,
**dadurch gekennzeichnet, dass**:
- jede Vorkalibrierungslinie (12) die Aufgabe hat, eine Gewichtssortierung durchzuführen, die für jede Früchtegröße darin besteht, die Früchte der genannten Größe in eine vorbestimmte Zahl von Unterklassen zu unterteilen, die verschiedene Gewichtsschnitte aufweisen, wobei die genannte Vorkalibrierungslinie eine Zahl von Ausgängen (13) hat, die wenigstens gleich der Zahl der Größen ist, von der die Zahl der Unterklassen ein Vielfaches ist, wobei jeder für eine der genannten Unterklassen bestimmt ist,
- die Mittel zum Steuern der Kühlkammer (28) so programmiert sind, dass sie bei einem Befehl zum Konditionieren von Früchten einer bestimmten Größe in einer Vorabphase auf der Basis des mittleren Gewichts von Früchten von Unterklassen der genannten Größe die Früchtekombination berechnen, die dem benötigten Mindestgewicht von oben am nächsten kommt, den Transport zu der wenigstens einen Station (43) zum Konditionieren von Platten (16) von Früchten befehlen, die dieser Kombination entsprechen, und Informationen über die genannte Kombination zu dieser Konditionierungsstation (43) übertragen.

21. Vorrichtung nach Anspruch 20, **dadurch gekennzeichnet, dass** die Mittel zum Steuern der Kühlkammer (28) so programmiert sind, dass die Berechnung der Kombination, die ein benötigtes Mindestgewicht ergeben kann, an eine Kombination angrenzt, die von Früchten gebildet wird, die zu derselben Unterklasse oder zu zwei Unterklassen der gewünschten Größe gehören, wobei die Mittel (35-38) zum Transportieren von ausgelagerten Plattenstapeln (16) so gestaltet sind, dass sie gleichzeitig zwei Serien von Platten (16) zu jeder Konditionierungsstation (43) leiten.

22. Vorrichtung nach einem der Ansprüche 16 bis 21, **dadurch gekennzeichnet, dass** die automatisierten Mittel (30, 32) zur Übernahme, Lagerung und Auslagerung von Plattenstapeln (16) in der Kühlkammer (28) einerseits für jeden Plattenstapel (16), der oberhalb der genannten Kühlkammer gebildet wird, eine Schrittförderlinie (30), die zwischen dem Eingang und dem Ausgang dieser Kühlkammer (28) verläuft, und andererseits Pendel (32) umfasst, die die Aufgabe haben, sich bei einem Konditionierungsbefehl orthogonal in Bezug auf die Förderlinien (30) zu bewegen und die Plattenstapel (16) zu übernehmen, um sie zu lagern, und um die genannten Plattenstapel auf die genannten Förderlinien nach der Auslagerung abzulegen.

23. Vorrichtung nach Anspruch 22, **dadurch gekennzeichnet, dass** die Schrittförderlinien (30) in den Einschnitten (29) angeordnet sind, über denen die Pendel (32) verlaufen, wobei die Transportmittel für die Plattenstapel (16) für jede der genannten Förderlinien zwei Hubtische (31, 35) aufweisen, die jeweils am Eingang und am Ausgang der Kühlkammer (28) angeordnet sind.

24. Vorrichtung nach einem der Ansprüche 16 bis 23, **dadurch gekennzeichnet, dass** sie eine Gewichtskontrollstation (47) zum individuellen Wiegen von mit Früchten gefüllten Paketen umfasst.

25. Vorrichtung nach den Ansprüchen 20 und 23 zusammen genommen, **dadurch gekennzeichnet, dass** sie ein System umfasst, das die Informationen, die beim Wiegen von Paketen erhalten wurden, zurück zu der entsprechenden Konditionierungsstation (43) führt, und diese Informationen es ermöglichen eine eventuelle Modifikation der gewählten Früchtekombination anzuweisen, um das erforderliche Mindestgewicht zu erhalten.

26. Vorrichtung nach Anspruch 24 oder 25, **dadurch gekennzeichnet, dass** sie ein System umfasst, das die Informationen, die beim Wiegen von Paketen erhalten wurden, zurück zu den Mitteln zum Steuern der Kühlkammer (28) führt, und diese Informationen ein Korrigieren der Daten in Bezug auf das Gewicht von gelagerten Früchten ermöglichen.

27. Vorrichtung nach einem der Ansprüche 16 bis 26, **dadurch gekennzeichnet, dass** sie eine Station (42) zum manuellen Kontrollieren von in den Platten (16) angeordneten Früchten aufweist, die sich am Ausgang der Kühlkammer (28) oberhalb jeder Konditionierungsstation (43) befindet.

28. Vorrichtung nach Anspruch 27, **dadurch gekennzeichnet, dass** jede Konditionierungsstation (43) wenigstens einen robotergestützten Manipulator des Saugnapfgreiftyps umfasst, um auf automatisierte Weise den Transport von Früchten von Platten (16) in den Paketen zu gewährleisten.

29. Vorrichtung nach Anspruch 27 oder 28, **dadurch gekennzeichnet, dass** sie eine automatisierte Etikettierungsstation umfasst, die zwischen jeder manuellen Kontrollstation (42) und jeder Konditionierungsstation (43) angeordnet ist.

30. Vorrichtung nach Anspruch 21 und 28 zusammen genommen, **dadurch gekennzeichnet, dass** für jede Konditionierungsstation (43):
- die Paketzuführungsmittel eine Gleitbahn (40) umfassen, die die Aufgabe hat, eine Förderlinie (39) zu versorgen, die die Position der Pakete an der Konditionierungsstation (43) indexieren kann,
- die Mittel zum Transportieren von Muldenplatten (16), die am Ausgang der Kühlkammer (28) entstapelt werden, zwei Förderlinien (37, 38) umfassen, die sich auf beiden Seiten der Paketzuführungsförderlinie im Wesentlichen in derselben Höhe wie diese befinden.

31. Vorrichtung nach einem der Ansprüche 16 bis 30, **dadurch gekennzeichnet, dass** sie unterhalb der Konditionierungsstationen (43) einen Sammler (44) zum Zurückgewinnen der leeren Muldenplatten (16) und zum Transportieren derselben umfasst, um diese zu waschen und wiederzuverwenden.

32. Vorrichtung nach einem der Ansprüche 16 bis 31, **dadurch gekennzeichnet, dass** die Mulden (17, 18) jeder Platte (16) die Form von Schalen mit einer Kugelförmigkeit haben, die größer ist als die des mittleren Durchmessers von Früchten der Größe, die den genannten Mulden entspricht.

33. Vorrichtung nach einem der Ansprüche 16 bis 32, **dadurch gekennzeichnet, dass** die Platten (16) stapelbar sind und an der Unterseite Längsrippen (20, 21) mit einer Höhe aufweisen, die größer ist als die Tiefe der Mulden (17, 18), so dass die genannten Platten übereinander gelegt werden können.

34. Vorrichtung nach Anspruch 33, **dadurch gekennzeichnet, dass** jede Platte (16) an der Unterseite transversale Aussteifungsrippen (22) mit einer Höhe aufweisen, die geringer ist als die der Längsrippen (20, 21).

35. Vorrichtung nach einem der Ansprüche 16 bis 34, **dadurch gekennzeichnet, dass** die Mulden (17, 18) jeder Muldenreihe aneinander gereiht sind, wobei die Teilung der Mulden und ihre Anzahl pro Platte (16) so gewählt sind, dass eine Mulde (18) neben jedem der Enden der genannten Platte liegt.

36. Vorrichtung nach einem der Ansprüche 16 bis 35, **dadurch gekennzeichnet, dass** die Platten (16) jeweils eine elektronische Marke tragen, in der ein Identifikationscode der genannten Platte integriert ist und die die Rückverfolgbarkeit von transportierten Früchten und die Steuerung der Lagerung in der Kühlkammer auf der Basis einer mit diesen Codes assoziierten zentralen Datenbank gewährleistet.

37. Vorrichtung nach einem der Ansprüche 16 bis 36, **dadurch gekennzeichnet, dass** sie automatisierte Früchtezuführungsmittel zu jeder Vorkalibrierungslinie (12) umfasst, die Folgendes umfasst:
- einen Entpalettisierungsturm (3) mit Paletten (2) von mit Früchten gefüllten Kisten,
- eine Linie (4) zum Befördern von entpalettisierten Kisten,
- eine Kistenleerungsvorrichtung (5), die so gestaltet ist, dass sie die Früchte durch Zurückführen der genannten Kiste auf der Vorkalibrierungslinie (12) anordnet,
- und einen Recyclierungskreis für leere Kisten, umfassend Mittel zum Waschen (7), Zurückführen (8) und Palettisieren (10) derselben.
